# FASCICULE DE BREVET EUROPEEN

(11) **EP 1 210 721 B1**
(45) Date de publication et mention de la délivrance du brevet: **15.02.2006**
(21) Numéro de dépôt: 00962588.0
(22) Date de dépôt: 08.09.2000
(51) Int. Cl.: H01J 1/30, H01J 3/02

(54) **ECRAN PLAT A EMISSION DE CHAMP AVEC ELECTRODE DE MODULATION**
FLACHE FELDEMISSIONSANZEIGEVORRICHTUNG MIT MODULATIONSELEKTRODE
FIELD EMISSION FLAT SCREEN WITH MODULATING ELECTRODE

(30) Priorité: 09.09.1999 FR 9911292; 15.02.2000 FR 0001832
(43) Date de publication de la demande: 05.06.2002
(73) Titulaire: Commissariat à l'Energie Atomique, 75752 Paris Cedex 15 (FR)
(72) Inventeur: PERRIN, Aimé, F-38330 Saint Ismier (FR); FOURNIER, Adeline, F-38120 Mont-Saint-Martin (FR); MONTMAYEUL, Brigitte, F-38190 Bernin (FR)
(74) Mandataire: Poulin, Gérard
(86) Numéro de dépôt international: PCT/FR2000/002487
(87) Numéro de publication internationale: WO 2001/018838

(56) Documents cités:
- US-A- 3 671 798
- US-A- 5 374 868
- US-A- 5 382 185
- US-A- 5 610 471

## Description

### Domaine technique

La présente invention concerne un dispositif permettant de produire un champ électrique modulé au niveau d'une électrode. Elle s'applique en particulier aux écrans plats à émission de champ.

### Etat de la technique antérieure

Les dispositifs de visualisation par cathodoluminescence excitée par émission de champ sont bien connus. Un tel dispositif comprend une cathode disposée en regard d'une anode. La cathode est une structure plane émettrice d'électrons et l'anode est une autre structure plane recouverte d'une couche luminescente. Ces structures sont séparées par un espace dans lequel on a fait le vide.

La cathode peut être une source à micropointes ou une source équipée d'un matériau émissif à faible champ seuil (le champ seuil étant le champ électrique nécessaire pour extraire des électrons d'un matériau), par exemple des nanostructures ou du carbone. Les sources équipées d'un matériau émissif sont utilisées dans des dispositifs de visualisation se présentant généralement sous deux formes : une structure de type diode ou une structure de type triode.

La figure 1 représente, vu en coupe transversale, un écran plat à émission de champ fonctionnant selon une structure de type diode. La cathode 1 est constituée d'une plaque de matériau isolant 3 supportant des pistes métalliques 4 parallèles entre elles et recouvertes de couches d'un matériau émissif 5. L'anode 2 est une plaque isolante et transparente 6, par exemple en verre, supportant des pistes conductrices 7 parallèles entre elles et perpendiculaires aux pistes 4 de la cathode. Les pistes 7 sont réalisées par gravure d'une couche de matériau conducteur transparent comme de l'oxyde mixte d'étain et d'indium (ITO). Les pistes 7 sont recouvertes de couches de luminophore 8.

Les plaques de cathode et d'anode sont placées l'une en face de l'autre, les pistes étant en vis-à-vis pour constituer une structure matricielle. Le croisement des réseaux de pistes forme des éléments d'image ou pixels. En appliquant entre une piste 4 de la cathode et une piste 7 de l'anode une différence de potentiel adéquate, une émission d'électrons se produit sur la zone de la piste 4 correspondant au pixel considéré et la zone du luminophore 8 en regard est excitée. Une image complète peut être obtenue sur l'écran en alimentant successivement chaque ligne de l'écran et par balayage de l'écran.

Un matériau émissif à faible champ seuil tel que le carbone nécessite, pour que l'émission d'électrons se produise, un champ électrique minimum de quelques V/µm entre une piste d'anode et une piste de cathode en regard. Si l'espacement entre ces pistes est de 1 mm, il faut donc appliquer une différence de potentiel de quelques kV, typiquement de 5000 à 10 000 V. Ceci entraîne deux problèmes principaux. Le premier problème est la tenue en tension : il y a risque de claquage entre anode et cathode et surtout entre deux pistes adjacentes. Le second problème résulte de la nécessité de commuter une tension de plusieurs kV lors du balayage de l'écran. Ce problème peut être résolu en diminuant l'espace entre anode et cathode, ce qui permet de diminuer d'autant la différence de potentiel entre elles tout en conservant le même champ électrique. L'inconvénienet de cette solution est que cette diminution du potentiel entraîne une diminution du rendement des luminophores et une diminution de la brillance de l'écran.

La structure de type triode a été proposée pour tenter de remédier à ces problèmes. La figure 2 représente, vue en coupe transversale un écran plat à émission de champ mettant en oeuvre une telle structure. La cathode 11 est constituée d'une plaque de verre 13 supportant des pistes métalliques 14 parallèles entre elles et recouvertes de couches 15 d'un matériau émissif, par exemple du carbone.

Les pistes 14 sont placées au fond de tranchées gravées dans une couche de matériau isolant 10, cette couche 10 étant recouverte d'une couche métallique 19 servant de grille d'extraction. L'anode 12 peut être formée d'une plaque transparente 16 supportant par exemple une couche transparente et conductrice 17 recouverte d'une couche de matériau luminescent 18.

Une émission d'électrons par le matériau émissif peut être obtenue en appliquant, entre grille d'extraction 19 et piste 14, une différence de potentiel telle que le champ électrique résultant au niveau du matériau émissif soit supérieur au champ seuil de ce matériau, typiquement quelques V/µm. La distance séparant la grille d'extraction des pistes étant beaucoup plus faible que la distance séparant l'anode de la cathode, la différence de potentiel à appliquer est d'autant réduite.

Les lignes de champ électrique allant des pistes 14 à la grille d'extraction 19, une grande partie des électrons émis vont être piégés par la grille. La structure de type triode présente donc l'inconvénient résultant du fait que très peu des électrons émis atteignent la couche de luminophore.

Un tel dispositif de visualisation à structure de type triode permet donc d'éviter les risques de claquage électrique et les problèmes de commutation de tensions élevées. Cependant, ces améliorations sont obtenues au détriment de la densité d'électrons émis qui atteignent la couche de luminophore. De plus, ce type de structure nécessite la réalisation d'un dépôt du matériau émissif uniquement au fond des tranchées, ce qui présente des difficultés importantes.

Le document US-A-3 671 798 divulgue un dispositif et une méthode pour limiter le courant d'émission de champ. Le dispositif comprend des électrodes en forme de tiges disposées parallèlement entre elles. Une première extrémité des tiges fait face à une anode. La deuxième extrémité des tiges est reliée à une électrode commune en traversant une couche isolante. Il existe entre la première et la deuxième extrémité de chaque tige une résistance suffisante pour fournir une variation de potentiel déterminée entre les deux extrémités de la tige. Les tiges traversent une grille qui sert à ajuster le champ électrique appliqué à toutes les électrodes.

Le document US-A- 5 374 868 divulgue un écran de visualisation à émission de champ comprenant une cathode à micropointes, une anode formant écran et située en vis-à-vis, et une grille d'extractions des électrons située entre la cathode et l'anode. Les micropointes sont situées dans des tranchées d'une couche isolante supportant la grille. Elles sont reliées à un conducteur de cathode situé sous la grille.

### Exposé de l'invention

La présente invention permet de résoudre les problèmes exposés ci-dessus. La solution consiste à appliquer un champ électrique de modulation à proximité d'une électrode au voisinage de laquelle on veut obtenir un champ électrique de valeur déterminée. Selon les cas, le champ électrique de modulation aura pour effet de diminuer ou d'augmenter la valeur du champ électrique au voisinage de l'électrode en question.

Un premier objet de l'invention concerne un écran de visualisation à émission de champ comprenant une plaque d'anode et une plaque de cathode disposées en regard, la plaque d'anode comportant sur sa face interne à l'écran au moins une électrode supportant des moyens luminophores, la plaque de cathode comportant au moins une électrode émettrice d'électrons au moins partiellement en regard de l'électrode d'anode, cette électrode de cathode devenant émettrice d'électrons lorsque le champ électrique à son voisinage dépasse.une valeur de seuil, l'écran comprenant également des moyens d'application d'une différence de potentiel entre ladite électrode d'anode et ladite électrode de cathode, l'écran comprenant en outre des moyens formant électrode de modulation situés à proximité de l'électrode de cathode, caractérisé en ce que l'électrode émettrice d'électrons est située sur la face de la plaque de cathode qui est interne à l'écran et les moyens formant électrode de modulation sont situés soit dans le même plan que l'électrode de cathode soit de manière que l'électrode de cathode se trouve intercalée entre l'électrode d'anode et lesdits moyens formant électrode de modulation, l'écran comprenant également des moyens de commande pour appliquer une différence de potentiel entre l'électrode de cathode et les moyens formant électrode de modulation, les moyens pour appliquer des différences de potentiel sont tels qu'ils permettent d'obtenir audit voisinage de l'électrode de cathode une valeur prédéterminée de champ électrique résultant de la contribution desdites différences de potentiel, ladite valeur prédéterminée étant à volonté soit inférieure à ladite valeur de seuil, soit supérieure à ladite valeur de seuil.

Dans un premier cas, les moyens pour appliquer une différence de potentiel entre ladite électrode d'anode et ladite électrode de cathode sont tels que, en l'absence d'une différence de potentiel appliquée entre l'électrode de cathode et les moyens formant électrode de modulation, ladite valeur prédéterminée de champ électrique est inférieure à ladite valeur de seuil.

Dans un deuxième cas, les moyens pour appliquer une différence de potentiel entre ladite électrode d'anode et ladite électrode de cathode sont tels que, en l'absence d'une différence de potentiel appliquée entre l'électrode de cathode et les moyens formant électrode de modulation, ladite valeur prédéterminée de champ électrique est supérieure à ladite valeur de seuil.

Les moyens formant électrode de modulation peuvent comprendre deux électrodes encadrant l'électrode de cathode.

Si l'électrode de cathode est située entre l'électrode d'anode et les moyens formant électrode de modulation, les moyens formant électrode de modulation peuvent être constitués d'une seule électrode.

Avantageusement, l'électrode de cathode et les moyens formant électrode de modulation sont séparés par une couche de matériau isolant.

De préférence, l'électrode de cathode comprend un élément conducteur sur lequel est déposée une couche de matériau émissif. Cette couche de matériau émissif peut être séparée de l'élément conducteur par une couche résistive. La couche de matériau émissif peut ne recouvrir qu'une partie de la couche résistive. Le matériau émissif peut être un matériau déposé sur la couche résistive par l'intermédiaire d'un matériau catalyseur déposé sur la couche résistive et sur lequel le matériau émissif se dépose préférentiellement.

L'écran de visualisation est avantageusement du type matriciel, le croisement de lignes et de colonnes définissant des pixels.

Selon une disposition préférentielle, la plaque d'anode comporte une électrode commune supportant des moyens luminophores, la plaque de cathode comporte une plaque supportant des lignes de conducteurs constituant les moyens formant électrode de modulation, recouverte d'une couche de matériau diélectrique, la couche de matériau diélectrique supportant des colonnes de conducteurs, les lignes et les colonnes formant un arrangement matriciel relié à des moyens d'adressage et définissant des pixels, les colonnes de conducteurs supportant un matériau émissif. Chaque pixel peut correspondre au croisement d'une ligne et de plusieurs conducteurs de colonnes.

Selon une disposition particulière, les lignes de conducteurs comportent des fenêtres en vis-à-vis des colonnes de conducteurs, le matériau émissif supporté par les colonnes de conducteurs n'étant présent que sur les zones des colonnes de conducteurs correspondant aux fenêtres.

Un deuxième objet de l'invention concerne un procédé d'utilisation d'un écran de visualisation à émission de champ comprenant au moins une électrode d'anode et au moins une électrode de cathode en regard, l'électrode de cathode comprenant un matériau émissif émettant des électrons lorsque le champ électrique au voisinage de l'électrode de cathode dépasse une valeur de seuil, caractérisé en ce qu'il comprend, pour obtenir une émission d'électrons de la part du matériau émissif :
- l'application d'une différence de potentiel entre l'électrode d'anode et l'électrode de cathode de manière à obtenir audit voisinage de l'électrode de cathode, si cette différence de potentiel était appliquée seule, un champ électrique de valeur inférieure à ladite valeur de seuil,
- l'application d'une différence de potentiel entre l'électrode de cathode et des moyens formant électrode de modulation situés à proximité de l'électrode de cathode, soit dans le même plan qu'elle, soit de manière que l'électrode de cathode se trouve intercalée entre l'électrode d'anode et lesdits moyens formant électrode de modulation, afin d'obtenir audit voisinage de l'électrode de cathode, en coopération avec le champ électrique dû à l'application de la différence de potentiel entre les électrodes d'anode et de cathode, une valeur de champ électrique supérieure à ladite valeur de seuil.

Un troisième objet de l'invention concerne un procédé d'utilisation d'un écran de visualisation à émission de champ comprenant au moins une électrode d'anode et au moins une électrode de cathode en regard, l'électrode de cathode comprenant un matériau émissif émettant des électrons lorsque le champ électrique au voisinage de l'électrode de cathode dépasse une valeur de seuil, caractérisé en ce qu'il comprend, pour éviter une émission d'électrons de la part du matériau émissif :
- l'application d'une différence de potentiel entre l'électrode d'anode et l'électrode de cathode de manière à obtenir audit voisinage de l'électrode de cathode, si cette différence de potentiel était appliquée seule, un champ électrique de valeur supérieure à ladite valeur de seuil,
- l'application d'une différence de potentiel entre l'électrode de cathode et des moyens formant électrode de modulation situés à proximité de l'électrode de cathode, soit dans le même plan qu'elle, soit de manière que l'électrode de cathode se trouve intercalée entre l'électrode d'anode et lesdits moyens formant électrode de modulation, afin d'obtenir audit voisinage de l'électrode de cathode, en coopération avec le champ électrique dû à l'application de la différence de potentiel entre les électrodes d'anode et de cathode, une valeur de champ électrique inférieure à ladite valeur de seuil.

### Brève description des dessins

L'invention sera mieux comprise et d'autres avantages et particularités apparaîtront à la lecture de la description qui va suivre, donnée à titre d'exemple non limitatif, accompagnée des dessins annexés parmi lesquels :
- la figure 1, déjà décrite, est une vue en perspective et en coupe transversale, d'un premier écran plat à émission de champ selon l'art antérieur ;
- la figure 2, déjà décrite, est une vue en coupe transversale d'un deuxième écran plat à émission de champ selon l'art antérieur ;
- les figures 3A et 3B sont des vues en coupe illustrant le fonctionnement d'un dispositif selon l'invention ;
- la figure 4 est une vue en coupe transversale et partielle d'un écran plat à émission de champ selon l'invention ;
- les figures 5 à 9 présentent des variantes de réalisation d'un élément d'écran plat à émission de champ selon l'invention,
- la figure 10 est une vue en perspective d'une plaque de cathode pour écran plat à émission de champ selon l'invention,
- les figures 11 à 13 sont des schémas des tensions à appliquer pour adresser un pixel d'écrans de visualisation selon l'invention.

### Description détaillée de modes de réalisation de l'invention

Les figures 3A et 3B sont des vues en coupe illustrant le fonctionnement d'un dispositif selon l'invention. Le dispositif comprend une plaque 21 désignée dans cet exemple en tant que plaque de cathode. La plaque de cathode 21 comprend une plaque support 23 supportant une électrode 25 encadrée par deux parties 28 et 29 d'une même électrode. Le dispositif comprend aussi une plaque 22 désignée dans cet exemple en tant que plaque d'anode. La plaque d'anode 22 comprend une plaque support 26 supportant une électrode 27. Les plaques d'anode et de cathode sont disposées en regard et selon des plans parallèles, leurs électrodes correspondantes se faisant face. Elles sont séparées par la distance d.

La figure 3A représente le cas où l'on applique sur l'électrode 27 un potentiel + V et sur l'électrode 25 ainsi que sur les parties 28 et 29 un potentiel nul. Un champ électrique uniforme de valeur V/d s'établit à l'intérieur du dispositif. Des lignes d'équipotentielles sont représentées en traits interrompus sur la figure 3A. La ligne représentée la plus proche de l'électrode 25 correspond au potentiel V₁, intermédiaire entre le potentiel de l'électrode de cathode 25 et celui de l'électrode d'anode 27.

La figure 3B représente le cas où l'on applique sur l'électrode 27 un potentiel + V, sur l'électrode 25 un potentiel nul et sur les parties 28 et 29 un potentiel V₁. I1 se produit alors un déplacement et une déformation des équipotentielles qui entraînent un resserrement des équipotentielles au-dessus de l'électrode de cathode 25, donc une augmentation du champ électrique au niveau de celle-ci. Le même effet est obtenu si on fixe une différence de potentiel entre l'électrode 27 et les parties 28 et 29 et que l'on porte l'électrode 25 à un potentiel plus négatif que celui des parties 28 et 29 par rapport à l'électrode 27.

Inversement, si on désire diminuer la valeur du champ électrique existant au niveau de l'électrode 25 par une différence de.potentiel imposée entre les électrodes 25 (au potentiel +V) et 27 (à un potentiel nul), les parties 28 et 29 peuvent être portées au potentiel - V₁.

L'électrode formée des parties 28 et 29 peut donc être désignée sous le terme d'électrode modulatrice.

La figure 4 est une vue partielle, en coupe transversale d'un écran plat à émission de champ auquel s'applique le mode de commande selon l'invention. Cet écran comprend une plaque de cathode 31 et une plaque d'anode 32 placées en vis-à-vis selon des plans parallèles. Elles portent des électrodes sur leur face interne. Des entretoises non représentées assurent un écartement constant entre les plaques de cathode et d'anode et le vide est fait à l'intérieur de l'écran.

La plaque de cathode 31 comprend une plaque support 33 en matériau isolant, par exemple en verre, sur laquelle on dépose successivement un réseau de bandes métalliques 38, 39 pour constituer les électrodes de modulation, une couche isolante 34 (par exemple de la silice) puis un réseau d'électrodes de cathode 35 placées dans les intervalles du réseau sous-jacent. Sur la figure 4, une seule électrode de cathode a été représentée. Elle est soit constituée d'un matériau à faible champ seuil, soit recouverte d'une couche de matériau à faible travail de sortie, par exemple du carbone ou des nanostructures. Sur la figure 4, l'électrode de cathode 35 supporte une couche 30 d'un tel matériau. Les bandes 38 et 39 correspondant à une électrode 35 sont reliées électriquement ensemble pour constituer une électrode de modulation.

La plaque d'anode 32 comprend une plaque support 36 en matériau isolant et transparent, typiquement en verre, recouverte successivement d'une couche 37 de matériau transparent et conducteur, par exemple de l'ITO, et d'une couche 20 d'un matériau luminescent.

L'écran peut être utilisé selon le premier mode de fonctionnement suivant. On applique entre l'électrode d'anode 37 et l'électrode de cathode 35 une différence de potentiel telle que le champ électrique résultant au niveau de l'électrode émettrice soit inférieur au champ de seuil d'extraction des électrons du matériau émissif 30. Il n'y a donc pas émission d'électrons sous l'effet de ce seul champ.

Si l'électrode de modulation 38, 39 est portée à un potentiel intermédiaire entre celui de l'anode et celui de l'électrode émettrice, il se produit un déplacement et une déformation des équipotentielles entraînant une augmentation du champ. électrique au niveau de l'électrode émettrice. Le potentiel de l'électrode de modulation peut être choisi tel que le champ électrique au niveau de l'électrode d'émission devienne supérieur au champ seuil du matériau émissif. Il y aura alors émission d'électrons. Ces électrons sont émis perpendiculairement à l'électrode d'émission. Ils sont ensuite accélérés par le champ d'anode et viennent frapper la couche luminescente 20 recouvrant l'électrode d'anode 37. Ainsi pour toute valeur V du potentiel appliqué à l'électrode émissive, il existe une valeur Vₛ de potentiel qui, appliqué à l'électrode de modulation, permet d'avoir un champ électrique au niveau de l'électrode émettrice égal au champ seuil d'émission du matériau, Vₛ étant supérieur à V : ${V}_{s} = V + {ΔV}_{s}$ Pour toute valeur de potentiel de l'électrode modulatrice supérieure à Vₛ, il y a émission d'électrons.

A titre d'exemple, les plaques d'anode 32 et de cathode 31 peuvent être espacées de 1 mm, les bandes métalliques 38 et 39 peuvent avoir une largeur de 20 µm et être espacées de 10 µm. La couche isolante 34 peut être une couche de silice de 1 µm d'épaisseur. L'électrode de cathode 35 peut avoir une largeur de 5 µm et être centrée dans l'espacement séparant les bandes métalliques 38 et 39. Pour un matériau émissif 30 ayant un champ seuil de 5 à 6 V/µm, ce qui est classique, on applique sur l'anode un potentiel de + 3000 V par rapport à la cathode, ce qui donne un champ électrique de 3 V/µm au niveau de l'électrode émettrice, ce champ étant inférieur au champ seuil. L'électrode de cathode 35 étant maintenue à 0 V, si l'électrode modulatrice 38, 39 est portée à + 30 V, le champ électrique à la surface de l'électrode émissive passe à 7 V/µm, ce qui est supérieur au champ seuil. Il apparaît donc que les tensions à commuter restent faibles, typiquement quelques dizaines de volts, ce qui ne pose aucun problème.

L'écran peut aussi être utilisé selon le deuxième mode de fonctionnement suivant. On applique entre l'électrode 37 et l'électrode de cathode 35 une différence de potentiel et il en résulte un champ électrique au niveau de l'électrode émettrice. Si ce champ électrique est supérieur au champ seuil d'extraction des électrons du matériau émissif 30, il y a émission d'électrons sous l'effet de ce seul champ. Si l'électrode de modulation 38, 39 est portée à un potentiel inférieur à celui de l'électrode de cathode 35, il se produit un déplacement et une déformation des équipotentielles entraînant une diminution du champ électrique au niveau de l'électrode émettrice. Le potentiel de l'électrode de modulation peut être choisi tel que le champ électrique au niveau de l'électrode d'émission devienne inférieur au champ seuil du matériau émissif et ainsi permette d'arrêter l'émission d'électrons. Ainsi, à toute valeur V de potentiel appliqué à l'électrode émettrice il existe une valeur Vₛ de potentiel qui, appliqué à l'électrode de modulation, permet d'avoir un champ électrique au niveau de l'électrode émettrice égal au champ seuil d'émission du matériau, Vs étant inférieur à V : ${V}_{s} = V - {ΔV}_{s}$ Pour toute valeur de potentiel appliqué à l'électrode modulatrice supérieure à Vₛ, il y a émission d'électrons. Pour toute valeur inférieure à Vₛ, l'émission est supprimée.

La plaque de cathode, et notamment la répartition des électrodes, peut présenter différentes variantes. Les figures.5 à 9 représentent quelques unes des variantes possibles. Par souci de clarté, on n'a représenté sur ces figures qu'une seule électrode de cathode.

La figure 5 représente une plaque de cathode 41 comprenant une plaque 43 en matériau isolant (par exemple du verre) supportant un réseau d'électrodes modulatrices formées chacune de deux bandes conductrices 48 et 49 reliées ensemble. La plaque 43 supporte aussi une couche isolante 44, par exemple en silice. Sur la couche isolante 44, on a déposé des électrodes de cathode 45 en correspondance avec les électrodes modulatrices 48, 49. Chaque électrode de cathode est déposée au-dessus de l'intervalle séparant les bandes conductrices 48 et 49 correspondantes et symétriquement par rapport à celles-ci. Sur ces électrodes de cathode 45 sont déposées successivement une couche résistive 46 et une couche de matériau émissif 47. La couche résistive 46 a pour fonction d'uniformiser l'émission à la surface de l'électrode émissive qui est formée de la superposition des éléments 45, 46 et 47. Ainsi, on empêche des émissions ponctuelles très fortes, pouvant conduire à des claquages, de se produire. Cette disposition permet de minimiser la superposition de l'électrode de cathode et de l'électrode modulatrice et donc de minimiser la capacité parasite qui existe entre elles, ce qui est important lorsque la surface de l'écran est grande. Certains dispositifs ne nécessitent pas cette précaution vis-à-vis de la capacité parasite. La forme de l'électrode de modulation peut aller de celle représentée à la figure 5 à celle représentée à la figure 6 où elle n'est constituée que d'une seule bande. Elle peut évidemment prendre toutes les formes intermédiaires.

La figure 6 représente une plaque de cathode comprenant, comme pour la figure 5, une plaque support 53, une couche isolante 54, une électrode de cathode 55, une couche résistive 56 et une couche de matériau émissif 57. Par contre, l'électrode modulatrice 50 est constituée par une seule bande conductrice, l'électrode émettrice étant centrée sur l'électrode modulatrice.

La figure 7 illustre une forme intermédiaire. On retrouve la structure de plaque de cathode de la figure 5. La plaque de cathode 61 comprend une plaque support 63, deux bandes conductrices 68 et 69 formant l'électrode modulatrice, la couche isolante 64 supportant l'électrode émettrice constituée par l'électrode de cathode 65, la couche résistive 66 et la couche de matériau émissif 67. L'électrode "émettrice possède dans cette variante la même largeur que l'intervalle séparant les deux bandes conductrices 68 et 69.

Sur la figure 8, on retrouve aussi la structure de plaque de cathode de la figure 5. La plaque de cathode 71 comprend une plaque support 73, deux bandes conductrices 78 et 79 formant l'électrode modulatrice, la couche isolante 74 supportant l'électrode émettrice constituée par l'électrode de cathode 75, la couche résistive 76 et la couche de matériau émissif 77. Dans cette variante, la couche de matériau émissif 77 ne couvre que la partie centrale de la couche résistive 76. Cette disposition permet d'obtenir un faisceau d'électrons plus focalisé en éliminant les électrons qui pourraient être soumis aux effets de bord de l'électrode de cathode 75. Cette disposition peut être combinée avec les autres variantes décrites précédemment.

Sur la figure 9, on retrouve encore une fois la structure de plaque de cathode de la figure 5. La plaque de cathode 91 comprend une plaque support 93, deux bandes conductrices 98 et 99 formant l'électrode modulatrice, la couche isolante 94 supportant l'électrode émettrice comprenant l'électrode de cathode 95 et la couche résistive 96. Dans cette variante, l'électrode émettrice comprend aussi des plots 92 en matériau catalyseur, par exemple du nickel, du fer, du cobalt ou un alliage de ces métaux, ces plots étant déposés sur la couche résistive 96. Les plots 92 supportent le matériau émissif 97, par exemple du carbone qui se dépose préférentiellement sur le matériau catalyseur pour constituer des sites émissifs.

La figure 10 est une vue éclatée et en perspective d'une plaque de cathode pour écran plat à émission de champ du type matriciel mettant en oeuvre l'invention. La plaque de cathode 81 comprend une plaque 83, par exemple en verre, supportant un réseau de bandes conductrices Y formant des lignes, par exemple Yᵢ, Yⱼ, Yₖ. Dans ces bandes on a aménagé des ouvertures ou fenêtres 80, par exemple de forme rectangulaire. Ce réseau de lignes est recouvert d'une couche de matériau diélectrique 84 sur laquelle on a déposé des bandes conductrices 85 parallèles entre elles et perpendiculaires aux bandes Y. Les bandes conductrices 85 sont, dans cet exemple de réalisation, groupées par trois pour constituer des colonnes Xᵢ, Xⱼ, Xₖ. Les bandes conductrices 85 sont recouvertes chacune d'une couche de matériau résistif 86 et de matériau émissif. Dans l'exemple de la figure 10, le matériau émissif 87 n'a été déposé que sur les zones utiles, c'est-à-dire sur les zones des colonnes situées au-dessus des fenêtres 80 pratiquées dans les lignes. On obtient ainsi deux réseaux, l'un de lignes et l'autre de colonnes, orthogonaux entre eux. Un pixel est constitué par le croisement d'une ligne et d'une colonne.

La figure 11 est un exemple des schémas des tensions à appliquer pour adresser un pixel d'un écran de visualisation comportant une plaque de cathode du type représenté à la figure 10 et dans le cas où la tension appliquée entre l'anode et la cathode crée un champ électrique inférieur au champ seuil d'émission. Cet exemple permet de minimiser le nombre des valeurs de tension nécessaire. Pour adresser le pixel Xⱼ, Yⱼ l'anode non représentée est portée à un potentiel V_{A}, la colonne Xⱼ au potentiel V₀ et la ligne Yⱼ à un potentiel V₁ (V₁ étant intermédiaire entre V₀ et V_{A}). Les autres colonnes X sont portées au potentiel V1 tandis que les autres lignes Y sont portées au potentiel V₀. Le potentiel V₁ est choisi de sorte que l'augmentation du champ électrique au niveau de l'électrode émettrice soit telle que ce champ électrique devienne supérieur au champ seuil.

La figure 12 est un schéma des tensions à appliquer pour adresser un pixel d'un écran de visualisation comportant une plaque de cathode du type représenté à la figure 10 et dans le cas où la tension appliquée entre l'anode et la cathode crée un champ électrique supérieur au champ seuil d'émission. Pour adresser un pixel Xⱼ, Yⱼ l'anode non représentée est portée à un potentiel V_{A} et la colonne Xⱼ au potentiel V₀. Si on appelle d la distance séparant l'anode de la cathode, le champ électrique résultant de cette différence de potentiel (V_{A}-V₀)/d est supérieur au champ seuil d'émission du matériau. Pour que le pixel Xⱼ, Yⱼ émette, il faut que le potentiel V₁ de la ligne Yⱼ soit supérieur à la tension V_{S}. Sur la colonne Xⱼ, pour que les pixels Xⱼ, Yᵢ et Xⱼ, Yₖ soient éteints, il faut que le potentiel V₂ des lignes Yᵢ et Yₖ soit inférieur à Vₛ. Sur la ligne Yⱼ, les deux pixels Xᵢ, Yⱼ et Xₖ, Yⱼ doivent être éteints. Pour cela, le potentiel V₃ des colonnes Xᵢ et Xₖ doit être supérieur à V₁ + ΔVₛ, ΔVₛ étant égal à V₀-Vₛ. Les pixels Xᵢ, Yᵢ/Xᵢ, Yₖ/Yₖ, Yᵢ et Xₖ, Yₖ ont une tension de colonne égale à V₃ et une tension ligne égale à V₂. Or, V₂<Vₛ, V₃>V₁ + ΔVₛ, V₁>Vₛ et V₃>vₛ + ΔVₛ. La différence entre les tensions de colonnes Xᵢ-Xₖ et les lignes Yᵢ-Yₖ étant supérieure à ΔVₛ et les tensions de lignes étant inférieures aux tensions de colonnes, les pixels correspondants n'émettent pas.

La figure 13 est également un schéma de tensions applicable au cas précédent. Parmi toutes les valeurs possibles pour V₁, V₂ et V₃, on peut choisir une solution plus simple. Ainsi, si on prend V₁=V₀ et ΔV>ΔVₛ, pour adresser un pixel Xⱼ, Yⱼ il faut appliquer une tension V₀ sur la colonne Xⱼ et la ligne Yⱼ, les autres colonnes étant portées à une tension V₀ + ΔV et les autres lignes à une tension V₀ - ΔV.

## Revendications

1. Ecran de visualisation à émission de champ comprenant une plaque d'anode (32) et une plaque de cathode (31) disposées en regard, la plaque d'anode (32) comportant sur sa face interne à l'écran au moins une électrode (37) supportant des moyens luminophores (20), la plaque de cathode (31) comportant au moins une électrode émettrice d'électrons (35) au moins partiellement en regard de l'électrode d'anode (37), cette électrode de cathode (35) devenant émettrice d'électrons lorsque le champ électrique à son voisinage dépasse une valeur de seuil, l'écran comprenant également des moyens d'application d'une différence de potentiel entre ladite électrode d'anode (37) et ladite électrode de cathode (35), l'écran comprenant en outre des moyens formant électrode de modulation (38,39) situés à proximité de l'électrode de cathode (35), **caractérisé en ce que** l'électrode émettrice d'électrons est située sur la face de la plaque de cathode qui est interne à l'écran et les moyens formant électrode de modulation sont situés soit dans le même plan que l'électrode de cathode, soit de manière que l'électrode de cathode (35) se trouve intercalée entre l'électrode d'anode (37) et lesdits moyens formant électrode de modulation, l'écran comprenant également des moyens de commande pour appliquer une différence de potentiel entre l'électrode de cathode (35) et les moyens formant électrode de modulation (38,39), les moyens pour appliquer des différences de potentiel sont tels qu'ils permettent d'obtenir audit voisinage de l'électrode de cathode une valeur prédéterminée de champ électrique résultant de la contribution desdites différences de potentiel, ladite valeur prédéterminée étant à volonté soit inférieure à ladite valeur de seuil, soit supérieure à ladite valeur de seuil.

2. Ecran dé visualisation selon la revendication 1, **caractérisé en ce que** les moyens pour appliquer une différence de potentiel entre ladite électrode d'anode (37) et ladite électrode de cathode (35) sont tels que, en l'absence d'une différence de potentiel appliquée entre l'électrode de cathode (35) et les moyens formant électrode de modulation (38, 39), ladite valeur prédéterminée de champ électrique est inférieure à ladite valeur de seuil.

3. Ecran de visualisation selon la revendication 1, **caractérisé en ce que** les moyens pour appliquer une différence de potentiel entre ladite électrode d'anode (37) et ladite électrode de cathode (35) sont tels que, en l'absence d'une différence de potentiel appliquée entre l'électrode de cathode (35) et les moyens formant électrode de modulation (38, 39), ladite valeur prédéterminée de champ électrique est supérieure à ladite valeur de seuil.

4. Ecran de visualisation selon l'une quelconque des revendications 1 à 3, **caractérisé en ce que** les moyens formant électrode de modulation comprennent deux électrodes (38,39) encadrant ladite électrode de cathode (35).

5. Ecran de visualisation selon l'une quelconque des revendications 1 à 3, **caractérisé en ce que**, ladite électrode de cathode étant située entre ladite électrode d'anode et les moyens formant électrode de modulation, les moyens formant électrode de modulation (50) sont constitués d'une seule électrode.

6. Ecran de visualisation selon l'une quelconque des revendications 1 à 3, **caractérisé en ce que**, ladite électrode de cathode étant située entre ladite électrode d'anode et les moyens formant électrode de modulation, ladite électrode de cathode (35) et les moyens formant électrode de modulation (38, 39) sont séparés par une couche de matériau isolant (34).

7. Ecran de visualisation selon l'une quelconque des revendications 1 à 6, **caractérisé en ce que** ladite électrode de cathode (35) comprend un élément conducteur sur lequel est déposée une couche de matériau émissif (30).

8. Ecran de visualisation selon la revendication 7, **caractérisé en ce que** la couche de matériau émissif (47) est séparée dudit élément conducteur (45) par une couche résistive (46).

9. Ecran de visualisation selon la revendication 8, **caractérisé en ce que** la couche de matériau émissif (77) ne recouvre qu'une partie de la couche résistive (76).

10. Ecran de visualisation selon la revendication 8, **caractérisé en ce que** le matériau émissif (97) est un matériau déposé sur la couche résistive (96) par l'intermédiaire d'un matériau catalyseur (92) déposé sur la couche résistive (96) et sur lequel le matériau émissif (97) se dépose préférentiellement.

11. Ecran de visualisation selon l'une quelconque des revendications 1 à 10, **caractérisé en ce qu'**il est du type matriciel, le croisement de lignes et de colonnes définissant des pixels.

12. Ecran de visualisation selon la revendication 1, **caractérisé en ce que** la plaque d'anode comporte une électrode commune supportant des moyens luminophores, la plaque de cathode (81) comporte une plaque (83) supportant des lignes de conducteurs (Yᵢ, Yⱼ, Yₖ) constituant les moyens formant électrode de modulation, recouverte d'une couche de matériau diélectrique (84), la couche de matériau diélectrique supportant des colonnes de conducteurs (85), les lignes et les colonnes formant un arrangement matriciel relié à des moyens d'adressage et définissant des pixels, les colonnes de conducteurs supportant un matériau émissif (87).

13. Ecran de visualisation selon la revendication 12, **caractérisé en ce que** chaque pixel correspond au croisement d'une ligne (Yᵢ, Yⱼ, Yₖ) et de plusieurs conducteurs de colonnes (85).

14. Ecran de visualisation selon l'une des revendications 12 ou 13, **caractérisé en ce que** les lignes de conducteurs (Yᵢ, Yⱼ, Yₖ) comportent des fenêtres (80) en vis-à-vis des colonnes de conducteurs (85), le matériau émissif (87) supporté par les colonnes de conducteurs n'étant présent que sur les zones des colonnes de conducteurs correspondant aux fenêtres (80).

15. Procédé d'utilisation d'un écran de visualisation à émission de champ selon l'une quelconque des revendications 1 à 14 comprenant au moins une électrode d'anode (37) et au moins une électrode de cathode (35) en regard, l'électrode de cathode comprenant un matériau émissif (30) émettant des électrons lorsque le champ électrique au voisinage de l'électrode de cathode (35) dépasse une valeur de seuil, **caractérisé en ce qu'**il comprend, pour obtenir une émission d'électrons de la part du matériau émissif :
- l'application d'une différence de potentiel entre l'électrode d'anode (37) et l'électrode de cathode (35) de manière à obtenir audit voisinage de l'électrode de cathode, si cette différence de potentiel était appliquée seule, un champ électrique de valeur inférieure à ladite valeur de seuil,
- l'application d'une différence de potentiel entre l'électrode de cathode (35) et des moyens formant électrode de modulation (38,39) situés à proximité de l'électrode de cathode, soit dans le même plan qu'elle, soit de manière que l'électrode .de cathode se trouve intercalée entre l'électrode d'anode et lesdits moyens formant électrode de modulation, afin d'obtenir audit voisinage de l'électrode de cathode, en coopération avec le champ électrique dû à l'application de la différence de potentiel entre les électrodes d'anode (37) et de cathode (35), une valeur de champ électrique supérieure à ladite valeur de seuil.

16. Procédé d'utilisation d'un écran de visualisation à émission de champ selon l'une quelconque des revendications 1 à 14 comprenant au moins une électrode d'anode (37) et au moins une électrode de cathode (35) en regard, l'électrode de cathode comprenant un matériau émissif (30) émettant des électrons lorsque le champ électrique au voisinage de l'électrode de cathode (35) dépasse une valeur de seuil, **caractérisé en ce qu'**il comprend, pour éviter une émission d'électrons de la part du matériau émissif :
- l'application d'une différence de potentiel entre l'électrode d'anode (37) et l'électrode de cathode (35) de manière à obtenir audit voisinage de l'électrode de cathode, si cette différence de potentiel était appliquée seule, un champ électrique de valeur supérieure à ladite valeur de seuil,
- l'application d'une différence de potentiel entre l'électrode de cathode (35) et des moyens formant électrode de modulation (38,39) situés à proximité de l'électrode de cathode, soit dans le même plan qu'elle, soit de manière que l'électrode de cathode se trouve intercalée entre l'électrode d'anode et lesdits moyens formant électrode de modulation, afin d'obtenir audit voisinage de l'électrode de cathode, en coopération avec le champ électrique dû à l'application de la différence de potentiel entre les électrodes d'anode (37) et de cathode (35), une valeur de champ électrique inférieure à ladite valeur de seuil.

## Patentansprüche

1. Feldemissionsanzeigevorrichtung, mit einer Anodenplatte (32) und einer Kathodenplatte (31), die sich gegenüberstehen, wobei die Anodenplatte (32) auf ihrer dem Innem der Anzeigevorrichtung zugewandten Seite wenigstens eine Elektrode (37) umfasst, welche luminophore Einrichtungen (20) trägt, die Kathodenplatte (31) wenigstens eine Elektronenemissions-Elektrode (35) umfasst, die der Anodenelektrode (37) wenigstens partiell gegenübersteht, und diese Kathodenelektrode (35) Elektronen emittiert, wenn das elektrische Feld in ihrer Umgebung einen Schwellenwert überschreitet, wobei die Anzeigevorrichtung auch Einrichtungen zum Anlegen einer Potentialdifferenz zwischen der genannten Anodenelektrode (37) und der genannten Kathodenelektrode (35) umfasst, und die Anzeigevorrichtung außerdem in der Nähe der Kathodenelektrode (35) befindliche Modulationselektrode-bildende Einrichtungen (38, 39) enthält,
**dadurch gekennzeichnet, dass** die Elektronenemissionselektrode sich auf der dem Innern der Anzeigevorrichtung zugewandten Seite der Kathodenplatte befindet, und die Modulationselektrode-bildenden Einrichtungen sich entweder in derselben Ebene wie die Kathodenelektrode befinden, oder so angeordnet sind, dass sich die Kathodenelektrode (35) zwischen der Anodenelektrode (37) und den genannten Modulationselektrode-bildenden Einrichtungen befindet, wobei die Anzeigevorrichtung außerdem Steuereinrichtungen zum Anlegen einer Potentialdifferenz zwischen der Kathodenelektrode (35) und den Modulationselektrode-bildenden Einrichtungen (38, 39) umfasst, die Einrichtungen zum Anlegen von Potentialdifferenzen so konzipiert sind, dass es möglich ist, in der genannten Umgebung der Kathodenelektrode einen festgelegten Wert eines elektrischen Feldes zu erhalten, der aus dem Beitrag der genannten Potentialdifferenzen resultiert, wobei der genannte festgelegte Wert, je nach Wunsch, entweder niedriger als der genannte Schwellenwert ist, oder höher als der genannte Schwellenwert ist.

2. Anzeigevorrichtung nach Anspruch 1, **dadurch gekennzeichnet, dass** die Einrichtungen zum Anlegen einer Potentialdifferenz zwischen der genannten Anodenelektrode (37) und der genannten Kathodenelektrode (35) so sind, dass bei Fehlen einer Potentialdifferenz zwischen der Kathodenelektrode (35) und den Modulationselektrode-bildenden Einrichtungen (38, 39) der genannte festgelegte Wert des elektrischen Feldes niedriger ist als der genannte Schwellenwert.

3. Anzeigevorrichtung nach Anspruch 1, **dadurch gekennzeichnet, dass** die Einrichtungen zum Anlegen einer Potentialdifferenz zwischen der genannten Anodenelektrode (37) und der genannten Kathodenelektrode (35) so sind, dass bei Fehlen einer Potentialdifferenz zwischen der Kathodenelektrode (35) und den Modulationselektrode-bildenden Einrichtungen (38, 39) der genannte festgelegte Wert des elektrischen Feldes höher ist als der genannte Schwellenwert.

4. Anzeigevorrichtung nach einem der Ansprüche 1 bis 3, **dadurch gekennzeichnet, dass** die Modulationselektrode-bildenden Einrichtungen (38, 39) die genannte Kathodenelektrode (35) umgeben.

5. Anzeigevorrichtung nach einem der Ansprüche 1 bis 3, **dadurch gekennzeichnet, dass** die genannte Kathodenelektrode sich zwischen der genannten Anodenelektrode und den Modulationselektrode-bildenden Einrichtungen befindet, wobei die Modulationselektrode-bildenden Einrichtungen (50) durch eine einzige Elektrode gebildet werden.

6. Anzeigevorrichtung nach einem der Ansprüche 1 bis 3, **dadurch gekennzeichnet, dass** die genannte Kathodenelektrode sich zwischen der genannten Anodenelektrode und den Modulationselektrode-bildenden Einrichtungen befindet, wobei die genannte Kathodenelektrode (35) und Modulationselektrode-bildenden Einrichtungen (38, 39) durch eine Schicht aus isolierendem Material (34) getrennt sind.

7. Anzeigevorrichtung nach einem der Ansprüche 1 bis 6, **dadurch gekennzeichnet, dass** die genannte Kathodenelektrode (35) ein leitfähiges Element umfasst, auf dem eine Schicht aus Emissionsmaterial (30) abgeschieden ist.

8. Anzeigevorrichtung nach Anspruch 7, **dadurch gekennzeichnet, dass** die Emissionsmaterialschicht (47) von dem genannten leitfähigen Element (45) durch eine resistive Schicht (46) getrennt ist.

9. Anzeigevorrichtung nach Anspruch 8, **dadurch gekennzeichnet, dass** die Emissionsmaterialschicht (77) nur einen Teil der resistiven Schicht (76) bedeckt.

10. Anzeigevorrichtung nach Anspruch 8, **dadurch gekennzeichnet, dass** das Emissionsmaterial (97) ein Material ist - abgeschieden auf der resitiven Schicht (96) mittels eines auf der resistiven Schicht (96) abgeschiedenen Katalysatormaterials (92) - auf dem sich das Emissionsmaterial (97) vorzugsweise niederschlägt.

11. Anzeigevorrichtung nach einem der Ansprüche 1 bis 10, **dadurch gekennzeichnet, dass** sie vom Matrixtyp ist, wo Überkreuzungen von Zeilen und Spalten Pixel definieren.

12. Anzeigevorrichtung nach Anspruch 1, **dadurch gekennzeichnet, dass** die Anodenplatte eine gemeinsame Elektrode umfasst, die luminophore Einrichtungen trägt, die Kathodenplatte (81) eine Platte (83) mit Leiterzeilen (Yᵢ, Yⱼ, Yₖ) umfasst, welche die mit einer Schicht aus dielektrischem Material (84) überzogenen Modulationselektrode-bildenden Einrichtungen bilden, die Schicht aus dielektrischem Material Leiterspalten (85) trägt, die Zeilen und die Spalten eine matrixförmige Anordnung bilden, die mit Ansteuerungseinrichtungen verbunden ist und Pixel definiert, wobei die Leiterspalten ein Emissionsmaterial (87) tragen.

13. Anzeigevorrichtung nach Anspruch 12, **dadurch gekennzeichnet, dass** jedes Pixel einer Überkreuzung einer Zeile (Yᵢ, Yⱼ, Yₖ) und mehrerer Spaltenleiter (85) entspricht.

14. Anzeigevorrichtung nach einem der Ansprüche 12 oder 13, **dadurch gekennzeichnet, dass** die Leiterzeilen (Yᵢ, Yⱼ, Yₖ) den Leiterspalten (85) gegenüberstehende Fenster (80) umfassen, wobei das durch die Leiterspalten getragene Emissionsmaterial (87) nur in den den Fenstern (80) entsprechenden Zonen der Leiterspalten vorhanden ist.

15. Verfahren zur Benutzung einer Feldemissionsanzeigevorrichtung nach einem der Ansprüche 1 bis 14, wenigstens eine Anodenelektrode (37) und wenigstens eine gegenüberstehende Kathodenelektrode (35) umfassend, wobei die Kathodenelektrode ein Emissionsmaterial (30) umfasst, das Elektronen emittiert, wenn das elektrische Feld in der Umgebung der Kathodenelektrode (35) einen Schwellenwert überschreitet,
**dadurch gekennzeichnet, dass** es zur Erzeugung einer Elektronenemission durch das Emissionsmaterial umfasst:
- das Anwenden einer Potentialdifferenz zwischen der Anodenelektrode (37) und der Kathodenelektrode (35), um in der genannten Umgebung der Kathodenelektrode, wenn nur diese Potentialdifferenz angelegt wird, ein elektrisches Feld zu erhalten, dessen Wert niedriger ist als der genannte Schwellenwert,
- das Anwenden einer Potentialdifferenz zwischen der Kathodenelektrode (35) und Modulationselektrode-bildenden Einrichtungen (38, 39), die sich in der Nähe der Kathodenelektrode befinden, entweder in derselben Ebene wie diese, oder so angeordnet, dass sich die Kathodenelektrode zwischen der Anodenelektrode und den genannten Modulationselektrode-bildenden Einrichtungen befindet, um in der genannten Umgebung der Kathodenelektrode, in Kooperation mit dem durch das Anlegen der Potentialdifferenz zwischen der Anodenelektrode (37) und der Kathodenelektrode (35) erzeugten elektrischen Feld, ein elektrisches Feld zu erhalten, dessen Wert höher ist als der genannte Schwellenwert.

16. Verfahren zur Benutzung einer Feldemissionsanzeigevorrichtung nach einem der Ansprüche 1 bis 14, wenigstens eine Anodenelektrode (37) und wenigstens eine gegenüberstehende Kathodenelektrode (35) umfassend, wobei die Kathodenelektrode ein Emissionsmaterial (30) umfasst, das Elektronen emittiert, wenn das elektrische Feld in der Umgebung der Kathodenelektrode (35) einen Schwellenwert überschreitet,
**dadurch gekennzeichnet, dass** es zur Vermeidung einer Elektronenemission durch das Emissionsmaterial umfasst:
- das Anwenden einer Potentialdifferenz zwischen der Anodenelektrode (37) und der Kathodenelektrode (35), um in der genannten Umgebung der Kathodenelektrode, wenn nur diese Potentialdifferenz angelegt wird, ein elektrisches Feld zu erhalten, dessen Wert höher ist als der genannte Schwellenwert,
- das Anwenden einer Potentialdifferenz zwischen der Kathodenelektrode (35) und Modulationselektrode-bildenden Einrichtungen (38, 39), die sich in der Nähe der Kathodenelektrode befinden, entweder in derselben Ebene wie diese, oder so angeordnet, dass sich die Kathodenelektrode zwischen der Anodenelektrode und den genannten Modulationselektrode-bildenden Einrichtungen befindet, um in der genannten Umgebung der Kathodenelektrode, in Kooperation mit dem durch das Anlegen der Potentialdifferenz zwischen der Anodenelektrode (37) und der Kathodenelektrode (35) erzeugten elektrischen Feld, ein elektrisches Feld zu erhalten, dessen Wert niedriger ist als der genannte Schwellenwert.

## Claims

1. Field emission display screen comprising an anode plate (32) and a cathode plate (31) facing one another, the anode plate (32) comprising on its face within the screen at least one electrode (37) supporting phosphor means (20), the cathode plate (31) comprising at least one electron emitting electrode (35) at least partly facing the anode electrode (37), said cathode electrode (35) emitting electrons when the electrical field in its vicinity exceeds a threshold value, the screen also comprising means for applying a potential difference between said anode electrode (37) and said cathode electrode (35), the screen also comprising means forming a modulation electrode (38, 39) located close to the cathode electrode (35), **characterized in that** the electron emitting electrode is positioned on the face of the cathode plate within the screen and the means forming the modulation electrode are located either in the same plane as the cathode electrode or in such a way that the cathode electrode (35) is intercalated between the anode electrode (37) and said means forming the modulation electrode, the screen also comprising control means for applying a potential difference between the cathode electrode (35) and the means forming the modulation electrode (38, 39), the means for applying potential differences being such that they make it possible to obtain in the vicinity of the cathode electrode a predetermined electrical field value resulting from the contribution of said potential differences, said predetermined value being, as desired, either below said threshold value, or above said threshold value.

2. Display screen according to claim 1, **characterized in that** the means for applying a potential difference between said anode electrode (37) and said cathode electrode (35) are such that, in the absence of a potential difference applied between the cathode electrode (35) and the means forming the modulation electrode (38, 39), said predetermined electrical field value is below said threshold value.

3. Display screen according to claim 1, **characterized in that** the means for applying a potential difference between said anode electrode (37) and said cathode electrode (35) are such that, in the absence of a potential difference applied between the cathode electrode (35) and the means forming the modulation electrode (38, 39), said predetermined electrical field value is above said threshold value.

4. Display screen according to any one of the claims 1 to 3, **characterized in that** the means forming the modulation electrode comprise two electrodes (38, 39) surrounding said cathode electrode (35).

5. Display screen according to any one of the claims 1 to 3, **characterized in that**, said cathode electrode being located between said anode electrode and the means forming the modulation electrode, the means forming the modulation electrode (50) are constituted by a single electrode.

6. Display screen according to any one of the claims 1 to 3, **characterized in that**, said cathode electrode being located between said anode electrode and the means forming the modulation electrode, said cathode electrode (35) and the means forming the modulation electrode (38, 39) are separated by an insulating material layer (34).

7. Display screen according to any one of the claims 1 to 6, **characterized in that** said cathode electrode (35) comprises a conductive element on which is deposited an emissive material layer (30).

8. Display screen according to claim 7, **characterized in that** the emissive material layer (47) is separated from said conductive element (45) by a resistive layer (46).

9. Display screen according to claim 8, **characterized in that** the emissive material layer (77) only covers part of the resistive layer (76).

10. Display screen according to claim 8, **characterized in that** the emissive material (97) is a material deposited on the resistive layer (96) by means of a catalyst material (92) deposited on the resistive layer (96) and on which the emissive material (97) is deposited in preferred manner.

11. Display screen according to any one of the claims 1 to 10, **characterized in that** it is of the matrix type, the intersection of the lines and columns defining pixels.

12. Display screen according to claim 1, **characterized in that** the anode plate comprises a common electrode supporting phosphor means, the cathode plate (81) comprising a plate (83) supporting lines of conductors (Yi, Yj, Yk) constituting the means forming the modulation electrode and covered by a dielectric material layer (84), which supports conductor columns (85), the lines and columns forming a matrix arrangement connected to addressing means defining pixels, the conductor columns supporting an emissive material (87).

13. Display screen according to claim 12, **characterized in that** each pixel corresponds to the intersection of a line (Yi, Yj, Yk) and several conductor columns (85).

14. Display screen according to either of the claims 12 and 13, **characterized in that** the conductor lines (Yi, Yj, Yk) comprise windows (80) facing conductor columns (85), the emissive material (87) supported by the conductor columns only being present on zones of the conductor columns corresponding to the windows (80).

15. Method for using a field emission display screen according to any one of the claims 1 to 14 comprising at least one anode electrode (37) and at least one cathode electrode (35) facing one another, the cathode electrode comprising an emissive material (30) emitting electrons when the electrical field in the vicinity of the cathode electrode (35) exceeds a threshold value, **characterized in that** it comprises, for obtaining an electron emission on the part of the emissive material:
- the application of a potential difference between the anode electrode (37) and the cathode electrode (35) so as to obtain in the vicinity of the cathode electrode and if said potential difference was solely applied, an electrical field with a value below said threshold value,
- the application of a potential difference between the cathode electrode (35) and means for forming the modulation electrode (38, 39) located in the vicinity of the cathode electrode, either in the same plane as the same, or in such a way that the cathode electrode is intercalated between the anode electrode and said means forming the modulation electrode in order to obtain in the vicinity of the cathode electrode, in cooperation with the electrical field due to the application of the potential difference between the anode electrode (37) and cathode electrode (35), an electrical field value above said threshold value.

16. Method for using a field emission display screen according to any one of the claims 1 to 14 comprising at least one anode electrode (37) and at least one cathode electrode (35) facing one another, the cathode electrode comprising an emissive material (30) emitting electrons when the electrical field in the vicinity of the cathode electrode (35) exceeds a threshold value, **characterized in that** it comprises, for preventing an emission of electrons on the part of the emissive material:
- the application of a potential difference between the anode electrode (37) and the cathode electrode (35) so as to obtain in the vicinity of the cathode electrode, if said potential difference was solely applied, an electrical field with a value above said threshold value,
- the application of a potential difference between the cathode electrode (35) and the means forming the modulation electrode (38, 39) located in the vicinity of the cathode electrode, either in the same plane as the latter or in such a way that the cathode electrode is intercalated between the anode electrode and said means forming the modulation electrode, so as to obtain in the vicinity of the cathode electrode, in cooperation with the electrical field due to the application of the potential difference between the anode electrode (37) and cathode electrode (35), an electrical field value below said threshold value.
